# EUROPÄISCHE PATENTSCHRIFT

(11) **EP 2 411 729 B1**
(45) Veröffentlichungstag und Bekanntmachung des Hinweises auf die Patenterteilung: **23.10.2013**
(21) Anmeldenummer: 10715494.0
(22) Anmeldetag: 23.03.2010
(51) Int. Cl.: F21S 6/00, F21V 17/00

(54) **LEUCHTE**
LIGHT
LUMIERE

(30) Priorität: 27.03.2009 DE 102009014706
(43) Veröffentlichungstag der Anmeldung: 01.02.2012
(73) Patentinhaber: Herbert Waldmann GmbH & Co. KG, 78056 Villingen-Schwenningen (DE)
(72) Erfinder: TOMASI, Gorki, 78056 Villingen-Schwenningen (DE); EBERHARDT, Marcus, 78554 Aixheim (DE)
(74) Vertreter: Neunert, Peter Andreas
(86) Internationale Anmeldenummer: PCT/EP2010/001812
(87) Internationale Veröffentlichungsnummer: WO 2010/108656

(56) Entgegenhaltungen:
- US-A- 4 581 684
- US-A1- 2003 103 357
- US-A1- 2008 239 715

## Beschreibung

Die Erfindung betrifft eine Leuchte der im Oberbegriff des Patentanspruchs 1 genannten Art.

Eine derartige Leuchte ist aus:US 7 484 858 B2, US 2003/103357 A1 und US 4 581 684 A bekannt.

Diese Leuchte besteht im Wesentlichen aus einem Leuchtenkopf, einem Standfuß und einem Leuchtenkopf und Standfuß verbindenden Standrohr. Diese Elemente sind lös- und verrastbar miteinander verbunden. Der Standfuß ist hierbei als Koffer ausgebildet und dient bei Transport und Lagerung der Aufnahme von Leuchtenkopf mit zugehörigem Netzkabel und Standrohr.

Mit der vorliegenden Erfindung soll die Lagerung der Leuchtenelemente, insbesondere des Leuchtenkopfes, innerhalb des Koffers so verbessert werden, dass zum einen die Leuchtenelemente, insbesondere der Leuchtenkopf, rasch und problemlos entnommen werden können und zum andern die Leuchtenelemente innerhalb des Koffers auch beim Transport sicher festgelegt sind, wobei der Koffer insgesamt möglichst kompakt ausgebildet sein soll.

Gelöst wird diese Aufgabe nach dem Vorschlag gemäß Anspruch 1 dadurch, dass beidseitig des in dem Standfuß eingesetzten Leuchtenkopfes Fächer zur Aufnahme von demontiertem Standfuß und Netzkabel vorgesehen sind, welche mit gelenkig am Standfuß angebrachten Deckelklappen verschließbar sind.

Bei dieser Anordnung kann gemäß Anspruch 2 der Leuchtenkopf als mobile Handleuchte ausgebildet sein, wobei er auf seiner Oberseite einen Handgriff aufweist.

Konstruktive Einzelheiten, welche eine einfache Montage oder Demontage dieser Leuchte und deren sicheren Transport ermöglichen, sind Gegenstand der weiteren Unteransprüche 3 bis 7.

Eine derartige mobile Arbeitsplatzleuchte ist vorzugsweise für industrielle und wissenschaftliche Zwecke bei Materialüberprüfungen, z. B. Oberflächenüberprüfung lackierter Teile oder in der Archäologie, einsetzbar, wobei der Leuchtenkopf je nach Anwendungszweck mit Speziallampen, z. B. Lampen zur Erzeugung von UV- oder IR-Licht, ausgerüstet sein kann.

Der Gegenstand der Erfindung ist nachstehend anhand eines in den Zeichnungen dargestellten Ausführungsbeispieles im Einzelnen erläutert.

Die Zeichnungen zeigen ein Ausführungsbeispiel der erfindungsgemäßen Leuchte in perspektivischer Darstellung wie folgt:
- Bild 1: erfindungsgemäße Leuchte in Explosionsdarstellung,
- Bild 2: als Transportkoffer ausgebildeter Standfuß, von der Unterseite gesehen,
- Bild 3: Standfuß gemäß Bild 2 in geöffnetem Zustand mit einzusetzendem Standrohr,
- Bild 4: Standfuß gemäß Bild 2 und 3 mit einzusetzendem Leuchtenkopf,
- Bild 5: teilweise verschlossener Standfuß gemäß Bild 2 bis 4 mit eingesetztem Leuchtenkopf und Standrohr und
- Bild 6: Leuchte gemäß Bild 1 in vollständig montiertem Zustand.

Wie die Bilder 1 und 6 zeigen, besteht die erfindungsgemäße mobile Arbeitsplatzleuchte im Wesentlichen aus einem die eigentliche Leuchte bildenden Leuchtenkopf 1, welcher mittels eines Standrohres 2 an einem auf dem Untergrund aufgesetzten Standfuß 3 befestigt ist. Das Standrohr 2 ist mit einem Zapfen 2a in eine am Standfuß 3 vorgesehene Buchse 4 einsetzbar und nach Art eines Bajonettverschlusses in der richtigen Lage verriegelbar. In ähnlicher Weise ist der Leuchtenkopf 1 seitlich mit einem Zapfen 5 ausgestattet, welcher in eine am oberen Ende des Standrohres 2 befindliche Zapfenaufnahme einsetzbar und in dieser gleichfalls verriegelbar ist. Das in Bild 1 neben dem Leuchtenkopf 1 dargestellte Netzkabel 6 kann in dem in Bild 6 gezeigten montierten Zustand mit Hilfe von als Clip ausgebildeten Kabelhaltern 7 am Standort 2 festgelegt werden.

Bild 2 zeigt den als Transportkoffer dienenden Standfuß 3, gegenüber der Darstellung gemäß Bild 1 von unten gesehen, in welchen der Leuchtenkopf 1 mit seinem Netzkabel 6 und das Standrohr 2 eingelegt sind, wobei am Standfuß 3 gelenkig angebrachte Deckelklappen 9 den Innenraum des nunmehr einen Transportkoffer bildenden Standfuß 3 abdecken. Hierbei ist der Leuchtenkopf 1 derart in das Innere des Standfußes 3 eingesetzt, dass der auf der Oberseite des Leuchtenkopfes 1 vorgesehene Handgriff 8 nach oben herausragt und damit dem einfachen Transport dient.

Anhand der Bilder 3, 4 und 5 sind die Mittel zur Festlegung der demontierten Einzelteile der Leuchte innerhalb des den Transportkoffer bildenden Leuchtenfußes 3 erläutert.

Zur Demontage der mit den Bildern 1 und 6 dargestellten Leuchte ist zunächst der am Standrohr 2 mittels des Zapfens 5 festgelegte Leuchtenkopf 1 herauszuziehen. Hierauf ist zur Demontage des mittels des Zapfens 2a und der Buchse 4 bajonettartig verriegelten Standrohres 2 dieses im Gegenuhrzeigersinn zu verdrehen und aus der Buchse 4 herauszuziehen.

Um Leuchtenkopf 1 und Standrohr 2 in dem einen Transportkoffer gemäß Bild 2 bildenden Standfuß 3 zu verstauen, ist dieser in die mit den Bildern 3 bis 5 dargestellte Lage umzudrehen. Bild 2 zeigt den umgedrehten Standfuß 3 mit geöffneten Deckelklappen 9a und b.

Unterhalb der Deckelklappe 9a befindet sich das Fach zur Aufnahme des demontierten Standrohres 2. Zu seiner Festlegung sind innerhalb des Standfußes 3 einerseits eine federnde Klemme 10a, in welche das Standrohr 2 mit seinem unteren Zapfen 2a einsetzbar ist, und an der Seitenwand 3b eine federnde Zunge 10b, welche in die Zapfenaufnahme 2b einrastet, vorgesehen. Damit ist das Standrohr 2 sicher aber in einfacher Weise lösbar im Standfuß 3 festgelegt. Der Leuchtenkopf 1 wird, wie Bild 4 veranschaulicht, in dem Bereich zwischen den beiden Klappen 9a und 9b derart eingesetzt, dass, wie Bild 2 zeigt, der Griff 8 zu Transportzwecken die Oberseite des den als Transportkoffer dienenden Standfußes 3 überragt.

Die Festlegung des Leuchtenkopfes 1 erfolgt einerseits mit Hilfe des Zapfens 5, welcher in die diesem zugeordnete Buchse 4 federnd einsetzbar ist. Zur Lagesicherung ist ein die Seitenwand 3b durchsetzender Verriegelungsbolzen 12 vorgesehen, welcher den Zapfen 5 und damit den Leuchtenkopf 1 in seiner Lage sichert. Auf der gegenüberliegenden Seite ist der Leuchtenkopf 1 mittels einer an der Seitenwand 3a vorgesehenen Rastzunge 11 festgelegt, welche mit ihrer Rastöffnung eine am Leuchtenkopf 1 befindliche Rastnase umgreift. Durch Auslenken der Rastzunge 11 lässt sich die Verbindung zwischen Rastzunge und Leuchtenkopf 1 lösen.

Wie Bild 4 ferner veranschaulicht, findet das aufgewickelte Netzkabel 6 mit seinem Stecker 6a in dem Fach unterhalb der Klappe 9b neben dem Leuchtenkopf 1 Platz.

Durch Verschwenken der Klappen 9a und 9b ist der Innenraum des Standfußes 3 verschlossen, so dass der Standfuß 3 nunmehr einen leicht zu handhabenden und mittels des Griffes 8 zu tragenden Transportkoffer bildet.

Auf Ober- und Unterseite des Standfußes 3 sind vorzugsweise aus elastischem Material bestehende Stopfen 13 und 14 vorgesehen, welche der sicheren und schonenden Lagerung des Standfußes 3 in den in Bild 1 und Bild 2 dargestellten Positionen dienen.

Zum Aufstellen der Leuchte sind in umgekehrter Reihenfolge folgende Arbeitsschritte durchzuführen:
a) Öffnen der Deckelklappen 9a und 9b
b) Wegschwenken der Rastzunge 11 zur Lösung der Rastung auf der einen Seite des Leuchtenkopfes 1 und Eindrücken des Verriegelungsbolzens 12 zum Entriegeln des Leuchtenkopfes 1 auf der anderen Seite.
c) Herausnehmen des Standrohres 2 aus der federnden Klemme 10a und der federnden Zunge 10b.
d) Verschließen der Deckelklappen 9a und 9b.
e) Herumdrehen des Standfußes 3 in die in Bild 1 gezeigte Lage,
f) Einstecken des Standrohres 2 in die Buchse 4 und Herumdrehen um 30° im Uhrzeigersinn. Das Standrohr 2 wird in dieser Position durch den aus Zapfen 2a und Buchse 4 gebildeten Bajonettverschluss in der richtigen Lage verrastet.
g) Einsetzen des Leuchtenkopfes 1 mit seinen Zapfen 5 in die Zapfenaufnahme 2b des Standrohres 2.
h) Einhängen des Netzkabels 6 in die Kabelhalter 7.

Hierauf kann die Leuchte mit dem Stecker 6a des Netzes angeschlossen werden.

Soweit im mobilen Einsatz ein stationäres Objekt nur mittels des Leuchtenkopfes 1 beleuchtet werden soll, kann dieser einfach vom Standrohr 2 abgezogen und manuell benutzt werden.

### Bezugszeichenliste

- 1: Leuchtenkopf
- 1a: Rastnase
- 2: Standrohr
- 2a: Zapfen
- 2b: Zapfenaufnahme
- 3: Standfuß
- 3a, b: Seitenwände
- 4: Buchse
- 5: Zapfen
- 6: Netzkabel
- 6a: Stecker
- 7: Kabelhalter
- 8: Handgriff
- 9a, b: Deckelklappe
- 10a: federnde Klemme
- 10b: federnde Zunge
- 11: Rastzunge
- 11a: Rastöffnung
- 12: Verriegelungsbolzen
- 13: Stopfen
- 14: Stopfen

## Patentansprüche

1. Leuchte, bestehend aus einem Leuchtenkopf, einem Standfuß und einem Leuchtenkopf und Standfuß verbindendem Standrohr, welche lös- und verrastbar miteinander verbunden sind, wobei der Standfuß (3) als Koffer zur Aufnahme von Leuchtenkopf (1) mit zugehörigem Netzkabel (6) und Standrohr (2) ausgebildet ist,
**dadurch gekennzeichnet, dass** beidseitig des in den Standfuß (3) eingesetzten Leuchtenkopfes (1) Fächer zur Aufnahme von demontiertem Standrohr (2) und Netzkabel (6) vorgesehen sind, welche mit gelenkig am Standfuß (3) angebrachten Deckelklappen (9a, 9b) verschließbar sind.

2. Leuchte nach Anspruch 1,
**dadurch gekennzeichnet, dass** der Leuchtenkopf (1) als mobile Handleuchte ausgebildet ist und auf seiner Oberseite einen Handgriff (8) aufweist.

3. Leuchte nach Anspruch 1 und 2,
**dadurch gekennzeichnet, dass** der Leuchtenkopf (1) und das Standrohr (2) Zapfen (5, 2a) und das Standrohr (2) und der Standfuß (2) den Zapfen (5, 2a) zugeordnete Zapfenaufnahmen besitzen.

4. Leuchte nach einem der Ansprüche 1, 2 oder 3,
**dadurch gekennzeichnet, dass** zur Festlegung des demontierten Standrohres (2) im Innern des Standfußes (3) eine federnde Klemme (10a) und eine Zunge (10b) vorgesehen sind.

5. Leuchte nach einem der Ansprüche 1 bis 4,
**dadurch gekennzeichnet, dass** zur Festlegung des demontierten Leuchtenkopfes (1) im Innern des Standfußes (3) an einer Seitenwand (3a) des Standfußes (3) eine federnde Rastzunge (11) und dieser gegenüberliegend an der anderen Seitenwand (3b) des Standfußes (3) eine Buchse (4) zur Aufnahme des am Leuchtenkopf (1) vorgesehenen Zapfens (5) angeordnet sind.

6. Leuchte nach Anspruch 5,
**dadurch gekennzeichnet, dass** an der Buchse (4) ein die Seitenwand (3b) des Standfußes (3) durchsetzender Verriegelungsbolzen (12) vorgesehen ist.

7. Leuchte nach einem der Ansprüche 1 bis 6,
**dadurch gekennzeichnet, dass** an der Unter- und Oberseite des Standfußes (3) aus elastischem Material bestehende Stopfen angeordnet sind.

## Claims

1. A lamp, consisting of a lamp head, a stand foot and an upright tube connecting the lamp head and the stand foot, which latter are connected to one another in a releasable and latchable manner, whereby the stand foot (3) is designed as a case for receiving the lamp head (1) with the associated mains cable (6) and the upright tube (2), **characterized in that** compartments for receiving the disassembled stand foot (3) and the mains cable (6) are provided on both sides of the lamp head (1) inserted into the stand foot (3), which compartments can be closed with cover flaps (9a, 9b) attached in an articulated manner to the stand foot (3).

2. The lamp according to Claim 1, **characterized in that** the lamp head (1) is constructed as a mobile hand lamp and comprises a handle (8) on its top.

3. The lamp according to Claims 1 and 2, **characterized in that** the lamp head (1) and the upright tube (2) comprise pins (5, 2a) and that the upright tube (2) and the stand foot (3) comprise pin receptacles associated with the pins (5, 2a).

4. The lamp according to one of Claims 1, 2 or 3, **characterized in that** in order to fix the disassembled upright tube (2) inside the stand foot (3) a resilient clamp (10a) and a tongue (10b) are provided.

5. The lamp according to one of Claims 1 to 4, **characterized in that** in order to fix the disassembled lamp head (1) inside the stand foot (3) a resilient catch tongue (11) is arranged on a side wall (3a) of the stand foot (3) and that a sleeve (4) for receiving the pin (5) provided on the lamp head (1) is arranged opposite this catch tongue on the other side wall (3b) of the stand foot (3).

6. The lamp according to Claim 5, **characterized in that** a locking bolt (12) extending through the side wall (3b) of the stand foot (3) is provided on the sleeve (4).

7. The lamp according to one of Claims 1 to 6, **characterized in that** corks consisting of elastic material are arranged on the top and the bottom of the stand foot (3).

## Revendications

1. Lampe constituée d'une tête lumineuse, d'un pied d'appui et d'un tube de maintien vertical reliant la tête lumineuse et le pied d'appui, qui sont reliés de manière amovible par encliquetage, le pied d'appui (3) étant réalisé sous la forme d'un coffret de réception de la tête lumineuse (1) avec les câbles de distribution (6) associés et du tube de maintien (2),
**caractérisée en ce que**
de part et d'autre de la tête lumineuse (1) logée dans le pied d'appui (3) sont prévues des cases de réception du tube de montage (2) démonté et des câbles de distribution (6), qui peuvent être fermées par des volets de recouvrement (9a, 9b) articulés sur le pied d'appui (3).

2. Lampe conforme à la revendication 1,
**caractérisée en ce que**
la tête lumineuse (1) est réalisée sous la forme d'une lampe portative mobile et est équipée d'une poignée (8) sur sa face supérieure.

3. Lampe conforme à la revendication 1 et 2,
**caractérisée en ce que**
la tête lumineuse (1) et le pied d'appui (2) sont équipés de tourillons (5, 2a) tandis que le tube de maintien (2) et le pied d'appui (3) sont équipés d'évidements de réception associés à ces tourillons.

4. Lampe conforme à l'une des revendications 1, 2 ou 3,
**caractérisée en ce que**
pour permettre la fixation du tube de maintien démonté (2) à la partie interne du pied d'appui (3) il est prévu une barrette élastique (10a) et une languette (lOb).

5. Lampe conforme à l'une des revendications 1 à 4,
**caractérisée en ce que**
pour permettre la fîxation de la tête lumineuse (1) démontée à la partie interne du pied d'appui (3) il est prévu, sur une paroi latérale (3a) du pied d'appui (3) une languette d'encliquetage élastique (11) et, en regard de cette languette d'encliquetage, sur l'autre paroi latérale (3b) du pied d'appui (3) une douille de réception (4) du tourillon (5) monté sur la tête lumineuse (1).

6. Lampe conforme à la revendication 5,
**caractérisée en ce que**
sur la douille (4) il est prévu un boulon de verrouillage (12) traversant la paroi latérale (3b) du pied d'appui (3).

7. Lampe conforme à l'une des revendications 1 à 6,
**caractérisée en ce que**
sur la face supérieure et la face inférieure du pied d'appui (3) sont montés des tampons en un matériau élastique.
